# EUROPÄISCHE PATENTSCHRIFT

(11) **EP 0 087 636 B1**
(45) Veröffentlichungstag und Bekanntmachung des Hinweises auf die Patenterteilung: **09.07.1986**
(21) Anmeldenummer: 83101280.2
(22) Anmeldetag: 10.02.1983
(51) Int. Cl.: B65C 11/02, B65C 9/30

(54) **Etikettiergerät**
Labelling device
Etiqueteuse

(30) Priorität: 26.02.1982 DE 3207053
(43) Veröffentlichungstag der Anmeldung: 07.09.1983
(73) Patentinhaber: Esselte Pendaflex Corporation, Garden City New York 11530 (US)
(72) Erfinder: Schrotz, Kurt, D-6124 Beerfelden (DE); Koch, Ulf, D-6930 Eberbach (DE)
(74) Vertreter: Schwepfinger, Karl-Heinz, Dipl.-Ing.

## Beschreibung

Die Erfindung bezieht sich auf ein Etikettiergerät zum Bedrucken, Ausgeben und Anbringen von Selbstklebeetiketten, das bei jedem Betriebszyklus ein Selbstklebeetikett bedruckt und in eine Spendstellung unterhalb einer Andrückrolle bringt, die auf einer elastisch verformbaren Achse drehbar gelagert ist.

Ein solches Etikettiergerät ist aus der DE-A-3017843 bekannt. Bei diesem bekannten Gerät ist in der Andrückrolle eine Achsdurchführung angebracht, deren Durchmesser in seiner gesamten Länge dem Durchmesser der Achse entspricht. Um eine gewisse Anpassung der Andrückrolle an die Oberfläche des mit einem Etikett zu versehenden Gegenstandes zu ermöglichen, wird als Material für die Andrückrolle ein relativ weicher Kunststoff verwendet, so daß die beim Anbringen des Etiketts aufgewendete Kraft zu einer Verformung der Andrückrolle und damit auch zur Anpassung an die mit dem Etikett zu versehende Oberfläche führt. Im Etikettiergerät wird unmittelbar vor dem Anbringen des Etiketts ein Aufdruck auf dem Etikett erzeugt, der beim Anbringen des Etiketts direkt mit der Oberfläche der Andrückrolle in Kontakt kommt. Wegen der beim Anbringen des Etiketts auftretenden Verformung der Andrückrolle kann der noch fische Aufdruck je nach dem Grad der Verformung mehr oder weniger verwischt werden, was die Qualität des erzeugten Druckbildes beeinträchtigt. Das weiche Kunststoffmaterial der Andrückrolle hat auch die Neigung, einen Teil der Druckfarbe aufzunehmen, die dann an einer anderen, unerwünschten Stelle, beispielsweise am nächsten Etikett oder an der mit dem Etikett zu versehenden Oberlfäche, wieder abgegeben wird. Eine Andrückrolle mit harter Oberfläche zu verwenden, ist bei dem bekannten Gerät nicht möglich, da dann die für das saubere Anbringen des Etiketts erforderliche Nachgiebigkeit nicht mehr gewährleistet ist.

Der Erfindung liegt die Aufgabe zugrunde, ein Etikettiergerät der eingangs angegeben Art so auszugestalten, daß die zum sauberen Aufbringen eines Etiketts auf einer Oberfläche notwendige Nachgiebigkeit erreicht wird, ohne daß die Qualität des auf dem Etikett angebrachten Aufdrucks beeinträchtigt wird.

Erfindungsgemäß wird diese Aufgabe dadurch gelöst, daß die Andrückrolle in einer Mittelzone ihrer Längsausdehnung auf der Achse gelagert ist und daß sich an die Mittelzone beiderseits bis zu den Stirnflächen der Andrückrolle verlaufende Achsdurchführungsbereiche anschließen, in denen die Andrückrolle die Achse mit Spiel umgibt.

Aufgrund dieser Art der Lagerung kann die Andrückrolle sowohl durch Schrägstellung als auch durch Parallelverschiebung nachgeben und sich so der mit einem Etikett zu versehenden Oberfläche anpassen. Die Andrückrolle kann daher aus einem harten Material hergestellt werden, das sich bei den bei der Anwendung des Etikettiergeräts auftretenden Kräften nicht verformt. Die Gefahr, daß sich das Druckbild des auf dem Selbstklebeetikett angebrachten Aufdrucks verschlechtert, wird daher ganz erheblich herabgesetzt, wenn nicht gar vollständig beseitigt.

Vorteilhafterweise können sich die beiderseits der Mittelzone liegenden Achsdurchführungsbereiche zu den Stirnflächen der Andrückrolle hin konisch erweitern. Durch diese Ausgestaltung wird der Nachgiebigkeitsbereich der Andrückrolle vergrößert.

Die Achse kann vorteilhafterweise aus einer Schraubenfeder, aus einem elastischen Kunststoffstab, dessen Enden kugelig verdickt und in einer zylindrischen Bohrung gehalten sind, aus mehreren einzelnen, parallel verlaufenden Stahldrähten oder aus zweimiteinander verdrillten Stahldrähten bestehen.

Die Andrückrolle kan vorteilhafterweise aus thermoplastischen oder duroplastischem Kunststoffmaterial oder aus Metall bestehen.

Ausführungsbeispiele der Erfindung werden nun anhand der Zeichnung erläutert. In der Zeichnung zeigen :
Figur 1 eine schematische Darstellung eines Etikettiergeräts,
Figur 2 eine Schnitt der in dem Gerät von Fig. 1 verwendeten Andrückrolle in einer ersten Ausführungsform,
Figur 3 einen Schnitt der in dem Gerät von Fig. 1 verwendeten Andrückrolle in einer zweiten Ausführungsform,
Figur 4 einen Schnitt der in dem Gerät von Fig. 1 verwendeten Andrückrolle in einer dritten Ausführungsform und
Figur 5 einen Schnitt längs der in Fig. 4 mit Pfeilen angegebenen Schnittlinie.

Das in Fig. 1 dargestellte Etikettiergerät weist ein Gehäuse 1 auf, an dem ein Handgriff 2 angebracht ist. An der Gehäuseoberseite befindet sich ein Schacht 3 zur Aufnahme einer Vorratsrolle 4 eines Trägerbandes 5 mit daran haftenden Selbstklebeetiketten 6. Das Trägerband 5 läuft im Gerät vom Schacht 3 aus zunächst nach unten und dann nach einer Umlenkung an einer Rolle 7 nach vorne zu einer Spendkante 8, an der das Trägerband 5 umgelenkt und an einer schematisch dargestellten Transportvorrichtung 9 vorbei zum Gehäusehinterende geführt wird. Vor der Spendkante 8 ist im Gehäuse 1 eine Andrückrolle 10 um eine Achse 11 drehbar gelagert, mit der ein an der Spendkante 8 vom Trägerband 5 abgelöstes, in Spendstellung befindliches Etikett 6' auf einen Gegenstand durch Abrollen der Andrückrolle 10 aufgeklebt werden kann.

Unterhalb des Handgriffs 2 ist ein Bedienungshebel 12 angebracht, der um eine Achse 13 drehbar gelagert ist. Zwischen dem Handgriff 2 und dem Bedienungshebel 12 befindet sich eine Feder 14, die den Bedienungshebel 12 stets in die in Fig. 1 dargestellte Ruhestellung zu drücken versucht. Im Gehäuse 1 befindet sich auch ein Druckwerkhebel 15, der ebenfalls um die Achse 13 drehbar gelagert ist. Dieser Druckwerkhebel 15 trägt ein Druckwert 16, mit dessen Hilfe ein auf einem Drucktisch 17 befindliches Selbstklebeetikett 6 bedruck werden kann. Zwischen einem Arm 18 des Bedienungshebels 12 und dem Druckwerkhebel 15 ist eine Feder 19 angebracht, die dazu dient, eine gegen den Handgriff 2 gerichtete Bewegung des Bedienungshebels 12 auf den Druckwerkhebel 15 zu übertragen. In der in Fig. 1 dargestellten Ruhestellung wird der Druckwerkhebel 15 von einer Nase 20 am Bedienungshebel 12 in der angehobenen Position gehalten.

Für eine kurze Beschreibung eines Betriebszyklus des in Fig. 1 dargestellten Geräts sei angenommen, daß sich noch kein Selbstklebeetikett in der Spendstellung unterhalb der Andrückrolle 10 befindet. Zur Einleitung eines Betriebszyklus wird der Bedienungshebel 12 gegen den Handgriff 2 gezogen, was zur Folge hat, daß der Druckwerkhebel 15 aufgrund der Wirkung des Arms 18 und der Feder 19 entgegen dem Uhrzeigersinn um die Achse 13 verschwenkt wird, so daß das Druckwert 16 auf den Drucktisch 17 abgesenkt wird. Beim Aufprall auf den Drucktisch 17 erzeugt das Druckwerk 16 einen Abdruck auf dem gerade auf dem Drucktisch 17 befindlichen Selbstklebeetikett 6. Über eine nicht dargestellte Hebelverbindung ist die Transportvorrichtung 9 gleichzeitig von der in Fig. 1 dargestellten Position aus in Richtung zum Drucktisch 17 längs des Trägerbandes 5 bewegt worden. Beim Loslassen des Bedienungshebels 12 bewegt die Feder 14 den Bedienungshebel wieder in die in Fig. 1 dargestellte Ausgangslage zurück, wobei die Nase 20 den Druckwerkhebel 15 wieder in seine dargestellte Ausgangslage im Uhrzeigersinn um die Achse 13 verschwenkt. Gleichzeitig wird auch die Transportvorrichtung 9 wieder in ihre in Fig. 1 dargestellte Ausgangslage zurückbewegt; bei dieser Bewegung steht sie jedoch fest mit dem Trägerband 5 in Eingriff, so daß diese um eine der Länge eines Selbstklebeetiketts entsprechende Strecke um die Spendkante 8 gezogen wird. Dabei löst sich an der Spendkante 8 ein Selbstklebeetikett vom Trägerband 5 ab und gelangt in die Stellung des Selbstklebeetiketts 6' unterhalb der Andrückrolle 10. Das Selbstklebeetikett 6' kann nun durch Abrollen der Andrückrolle 10 auf einen Gegenstand aufgeklebt werden.

In Fig. 2 ist eine Ausführungsform der Andrückrolle 10 und ihrer Lagerung dargestellt. Die Andrückrolle 10 besteht aus einem harten, thermo- oder duroplastischen Kunststoffmaterial, das sich bei den beim Anbringen eines Selbstklebeetiketts auftretenden Kräften nicht verformt. Damit die Andrückrolle 10 möglichst wenig mit . dem zuvor auf dem anzubringenden Selbstklebeetikett aufgebrachten Aufdruck in Kontakt kommt, sind an der Umfangsfläche der Andrückrolle 10 ringförmig verlaufende Vorsprünge 21 angebracht, so daß sich nur ein linienförmiger Kontakt mit der Etikettoberfläche ergibt. Die Achse 11a besteht im Ausführungsbeispiel von Fig. 2 aus einer Schraubenfeder, deren Enden jeweils in zylindrischen Bohrungen 22, 23 im Gehäuse 1 sitzen. Die Achse 11a erstreckt sich durch ein Achsdruchführung 24 in der Andrückrolle. Diese Durchführung 24 weist eine Mittelzone 25 auf, deren Durchmesser dem Durchmesser der Achse 11a entspricht. Beiderseits der Mittelzone 25 schließen sich Durchführungsbereiche 26, 27 an, die jeweils bis zu den Stirnflächen 28 bzw. 29 der Andrückrolle 10 reichen. Diese Durchführungsbereiche 26, 27 haben einen Durchmesser, der größer als der Durchmesser der Achse 1 la ist, so daß sie die Achse 11a mit Spiel umgeben ; sie sind so ausgebildet, daß sie sich zu den Stirnflächen 28, 29 der Andrückrolle 10 hin konisch erweitern.

Aufgrund der besonderen Lagerung der Andrückrolle 10 auf der Achse 11 kann sich die Andrückrolle 10 sehr gut an die Oberfläche des Gegenstandes anpassen, auf die das bedruckte und in der Spendstellung befindliche Selbstklebeetikett 6' aufgeklebt werden soll. Die Durchführungsbereiche 26, 27, deren Durchmesser größer als der Durchmesser der Achse 11a ist, ermöglichen es der Achse, sich relativ weit durchzubiegen, was einen großen Verstellweg der Andrückrolle 10 zur Folge hat. Die Bedienungsperson muß also beim Anbringen des Selbstklebeetiketts 6' nicht genau darauf achten, daß sie die Achse 11a parallel zur Oberfläche des Gegenstandes hält, auf die das Etikett geklebt werden soll, da die beschriebene Lagerung der Andrückrolle 10 eine Schrägstellung des Etikettiergeräts und damit der Achse 11a bezüglich der mit dem Etikett zu beklebenden Oberfläche ausgleicht. Die Andrückrolle 10 kann sich zur Anpassung an die mit einem Etikett zu versehende Oberfläche nicht nur schräg stellen, sondern sie kann auch parallel nachgeben.

In der in Fig. 3 dargestellten Ausführungsform besteht die Achse 11b aus einem elastischen Kunststoffstab, dessen Enden kugelig verdickt und in den zylindrischen Bohrungen 22, 23 gelagert sind. Wie im Ausführungsbeispiel von Fig. 2 steht auch die Achse 11 b nur in der Mittelzone 25 der Durchführung 24 mit der Andrückrolle 10 in Kontakt, während sie in den Durchführungsbereichen 26, 27 von der Andrückrolle 10 mit Spiel umgeben ist. Auch im Ausführungsbeispiel von Fig. 3 ist die Andrückrolle so nachgiebig, daß sie auch dann Selbstklebeetiketten einwandfrei an Oberflächen andrückt, wenn die Bedienungsperson das Etikettiergerät so hält, daß die Achse 11b nicht genau parallel zu der Oberfläche verläuft, auf die das Etikett aufgeklebt werden soll. Die in den Bohrungen 22, 23 befindlichen kugeligen Enden 30 bzw. 31 der Achse 11 b erleichtern das Durchbiegen der Achse bei Belastung ganz beträchtlich.

Im Ausführungsbeispiel von Fig. 4 besteht die Achse 11c aus einem Bündel aus vier dünnen Stahldrähten, deren Enden in den Bohrungen 22, 23 gehalten sind. Im übrigen stimmt dieses Ausführungsbeispiel von Fig. 4 genau mit dem Ausführungsbeispiel von Fig. 2 überein, so daß sich eine weitere genaue Beschreibung erübrigt.

Es ist auch möglich, anstelle der im Ausführungsbeispiel von Fig. 2 verwendeten Schraubenfeder zwei miteinander verdrillte Stahldrähte als Achse zu verwenden. Da eine zeichnerische Darstellung eines solchen Ausführungsbeispiels mit dem Ausführungsbeispiel von Fig. 2 im wesentlichen übereinstimmen würde, wurde auf eine eigene Darstellung verzichtet.

Wie oben bereits erläutert wurde, kann die Andrückrolle 10 aus einem harten Kunststoffmaterial hergestellt werden, da die erforderliche Nachgiebigkeit durch die besondere Art ihrer Lagerung erzielt wird. Es ist sogar möglich, die-Andrückrolle 10 aus Metall herzustelen. Diese harten Materialien haben außerdem den Vorteil, daß sie eine geringe Benetzungsfähigkeit haben und daher die Farbe des auf dem Etikett angebrachten Aufdrucks kaum aufnehmen. Das Druckbild wird also durch solche Andrückrollen nicht beeinträchtigt.

## Patentansprüche

1. Etikettiergerät zum Bedrucken, Ausgeben und Anbringen von Selbstklebeetiketten (6), das bei jedem Betriebszyklus ein Selbstklebeetikett bedruckt und in eine Spendstellung (6') unterhalb einer Andrückrolle (10) bringt, die auf einer elastisch verformbaren Achse (11, 11a, 11b, 11c) drehbar gelagert ist, dadurch gekennzeichnet, daß die Andrückrolle (10) in einer Mittelzone (25) ihrer Längsausdehnung auf der Achse (11, 11a, 11 b, 11c) gelagert ist und daß sich an die Mittelzone (25) beiderseits bis zu den Stirnflächen (28, 29) der Andrückrolle (10) verlaufende Achsdurchführungsbereiche (26, 27) anschließen, in denen die Andrückrolle (10) die Achse (11, 11a, 11b, 11c) mit Spiel umgibt.

2. Etikettiergerät nach Anspruch 1, dadurch gekennzeichnet, daß sich die beiderseits der Mittelzone (25) liegenden Achsdurchführungsbereiche (26, 27) zu den Stirnflächen (28, 29) der Andrückrolle (10) hin konisch erweitern.

3. Etikettiergerät nach Anspruch 1 oder 2, dadurch gekennzeichnet, daß die Achse (11a) aus einer Schraubenfeder besteht.

4. Etikettiergerät nach Anspruch 1 oder 2, dadurch gekennzeichnet, daß die Achse (11 b) aus einem elastischen Kunststoffstab besteht, dessen Enden (30, 31) kugelig verdickt und in einer zylindrischen Bohrung (22, 23) gehalten sind.

5. Etikettiergerät nach Anspruch 1 oder 2, dadurch gekennzeichnet, daß die Achse (11c) aus mehreren einzelnen, parallel verlaufenden Stahldrähten besteht.

6. Etikettiergerät nach Anspruch 1 oder 2, dadurch gekennzeichnet, daß die Achse aus zwei miteinander verdrillten Stahldrähten besteht.

7. Etikettiergerät nach einem der vorhergehenden Ansprüche, dadurch gekennzeichnet, daß die Andrückrolle (10) aus thermoplastischem oder duroplastischem Kunststoffmaterial besteht.

8. Etikettiergerät nach einem der Ansprüche 1 bis 6, dadurch gekennzeichnet, daß die Andrückrolle (10) aus Metall besteht.

## Claims

1. A labeling device for printing, dispensing, and applying adhesive labels (6) which, during each operating cycle, prints and adhesive label and transports it into a dispensing position (6') below an applicator roll (10) mounted for rotation on an elastically deformable axle (11, 11 a, 11 b, 11c), characterized in that the applicator roll (10) is supported on the axle (11, 11 a, 11b, 11c) in a central region (25) of its longitudinal extension and that on either side of the central region (25) there follow axle bore regions (26, 27) extending up to the end faces (28, 29) of the applicator roll (10), in which axle bore regions the applicator roll (10) surrounds the axle (11, 11a, 11b, 11c) with a clearance.

2. Labeling device according to claim 1, characterized in that the axle bore regions (26, 27) disposed on either side of the central region (25) conically flare toward the end faces (28, 29) of the applicator roll (10).

3. Labeling device according to claim 1 or 2, characterized in that the axle (11a) consists of a helical spring.

4. Labeling device according to claim 1 or 2, characterized in that the axle (11 b) consists of an elastic bar of plastic material the ends (30, 31) of which are spherically enlarged and are held in a cylindrical bore (22, 23).

5. Labeling device according to claim 1 or 2, characterized in that the axle (11c) consists of a plurality of individual steel wires disposed in parallel.

6. Labeling device according to claim 1 or 2, characterized in that the axle consists of two steel wires twisted about one another.

7. Labeling device according to one of the preceding claims, characterized in that the applicator roll (10) is made of thermoplastic or duroplastic plastic material.

8. Labeling device according to one of claims 1 to 6, characterized in that the applicator roll (10) is made of metal.

## Revendications

1. Appareil à étiqueter pour imprimer, délivrer et appliquer des étiquettes autocollantes (6), qui imprime une étiquette autocollante lors de chaque cycle de fonctionnement et l'amène à une position de délivrance (6'), au-dessous d'un rouleau preseur (10) monté à rotation sur un axe (11, 11 a, 11 b, 11 c) déformable élastiquement, caractérisé par le fait que le rouleau presseur (10) est monté sur l'axe (11, 11a, 11b, 11c) dans une zone médiane (25) de son étendue longitudinale ; et par le fait que des régions (26, 27) de passage traversant de l'axe, dans lesquelles le rouleau presseur (10) entoure cet axe (11, 11a. 11b, 11c) avec jeu, se raccordent de part et d'autre à la zone médiane (25) et s'étendent jusqu'aux faces frontales (28, 29) dudit rouleau presseur (10).

2. Appareil à étiqueter selon la revendication 1, caractérisé par le fait que les régions (26, 27) de passage traversant de l'axe, flanquant la zone médiane (25), s'évasent coniquement en direction des faces (28, 29) du rouleau presseur (10).

3. Appareil à étiqueter selon la revendication 1 ou 2, caractérisé par le fait que l'axe (11a) consiste en un ressort hélicoïdal.

4. Appareil à étiqueter selon la revendication 1 ou 2, caractérisé par le fait que l'axe (11 b) consiste en une tige de matière plastique élastique, dont les extrémités (30, 31) comportent un renflement sphérique et sont retenues dans un canal cylindrique (22, 23).

5. Appareil à étiqueter selon la revendication 1 ou 2, caractérisé par le fait que l'axe (11 c) consiste en plusieurs fils individuels en acier, s'étendant parallèlement.

6. Appareil à étiqueter selon la revendication 1 ou 2, caractérisé par le fait que l'axe consiste en deux fils d'acier torsadés conjointement.

7. Appareil à étiqueter selon l'une des revendications précédentes, caractérisé par le fait que le rouleau presseur (10) consiste en une matière thermoplastique ou thermodurcissable.

8. Appareil à étiqueter selon l'une des revendications 1 à 6, caractérisé par le fait que le rouleau presseur (10) consiste en un métal.
